# FASCICULE DE BREVET EUROPEEN

(11) **EP 0 062 593 B1**
(45) Date de publication et mention de la délivrance du brevet: **19.06.1985**
(21) Numéro de dépôt: 82420039.8
(22) Date de dépôt: 24.03.1982
(51) Int. Cl.: G03D 3/10

(54) **Appareil automatique pour développer des films photographiques**
Gerät zur automatischen Entwicklung photographischer Filme
Automatic apparatus for developing photographic films

(30) Priorité: 03.04.1981 FR 8106899
(43) Date de publication de la demande: 13.10.1982
(73) Titulaire: KIS PHOTO INDUSTRIE, F-75004 Paris (FR)
(72) Inventeur: Thebault, Claude, F-38240 Meylan (FR)
(74) Mandataire: Laurent, Michel

## Description

L'invention concerne un appareil automatique pour le développement des films photographiques, notamment en couleur.

A ce jour, en pratique, le développement des photos en couleur nécessite de faire appel à des centres spécialisés qui sont lourds, volumineux et coûteux. Cela entraîne des délais appréciables, de l'ordre de 24 heures, et interdit le développement économique film par film.

On a déjà proposé des appareils automtiques pour le développement des films (voir par exemple: Journal of Applied Spectroscopy vol. 18 n° 1, 1975 pages 129-131; brevets américains 1 794 996, 2 975 695 et 3 494 273). Mais toutes ces solutions ne sont pas adaptées au traitement des films couleur et ne permettent pas de répondre valablement à une demande instantanée.

Dans le brevet français 1 483 153, on a décrit un appareil constitué par:
- une pluralité de bacs de traitement disposés en couronne dans un compartiment noir,
- un bras porte-film animé d'un mouvement continu de rotation et dont la base est disposée au centre de la couronne,
- un premier chemin de câme sur lequel s'appuie ce bras, destiné à faire avancer le film dans un bac de traitement et à le faire passer dans le bac suivant,
- un second chemin de câme ondulé destiné à agiter le film dans un bac considéré.

Cette solution adaptée au développement des films noirs et blancs, tels que les clichés dentaires, ne peut être utilisée valablement pour le développement des films couleur car:
- d'une part, l'agitation donnée par le second chemin de câme est nettement insuffisante pour permettre un renouvellement efficace du bain qui s'épuise au contact des films en cours de développement,
- d'autre part, le bras tournant en permanence, le déplacement angulaire de ce bras pour aller d'un bac à l'autre et l'agitation de ce bras dans un bac donné sont simultanés, ce qui entraîne un cycle de fonctionnement invariable et ne permet donc pas de tenir compte de la sensibilité des films à traiter et nécessiterait des bacs volumineux, donc encombrants, pour tenir compte du temps de séjour variable d'un bac à l'autre.

Dans le brevet français 1 193 668, on a décrit un appareil du même genre mais dans lequel une pluralité de bras porte-films sont soulevés pour passer d'un bac à l'autre au moyen d'une câme horizontale entraînée en rotation continue par un moteur associé à un plateau tournant et montant portant lesdits bras. Là également, l'agitation est insuffisante. Pour faire varier le cycle, certaines pièces du dispositif doivent être modifiées. Par conséquent, ce dispositif ne peut convenir pour le développement de films couleur.

Enfin, dans ces deux formes de réalisation, le développement de films enroulés sur des bobines spéciales dites »spires« sur lesquelles le film est enroulé en spirale depuis l'extérieur vers l'intérieur, n'est guère envisageable sans entraîner rapidement une usure des différents mécanismes en mouvement.

L'invention pallie ces inconvénients. Elle concerne une développeuse automatique pour films photographiques qui permet:
- à l'opérateur de travailler en plein jour,
- de répondre à la demande instantanée,
- d'être d'un fonctionnement très simple, à la portée de non professionnels et ne nécessite aucune formation approfondie.

Cet appareil automatique pour le développement des films photographiques ou similaires, notamment en couleur, du type comprenant:
- une pluralité de bacs de traitement disposés en couronne dans un compartiment noir;
- un bras articulé à sa base, disposé au centre de la couronne formée par lesdits bacs, présentant à son extrémité libre un organe destiné à recevoir la spire sur laquelle est enroulé le film à développer;
- un moteur dont l'axe de rotation vertical entraîne une came horizontale présentant une rampe sur laquelle vient prendre appui l'extrémité d'un poussoir vertical dont l'autre extrémité prend appui sur le bras mobile au voisinage de son axe d'articulation.

Cet appareil perfectionné se caractérise:
- en ce que ladite came horizontale est entraînée dans les deux sens de rotation à une vitesse oscillante dépendante du bac de traitement, dans lequel le film est plongé;
- et en ce que la partie supérieure de ladite came horizontale présente un manetton vertical excentré, destiné à coopérer avec une croix de Malte montée folle autour d'un poussoir vertical, mais solidaire de l'embase de fixation de l'extrémité articulée du bras mobile, ladite croix de Malte présentant un nombre de branches équidistantes égal au nombre de bacs de traitement.

Avantageusement:
- la came horizontale présente sur sa face supérieure horizontale, une lunule verticale dont le centre coïncide avec l'axe de rotation du moteur et dont la courbure extérieure correspond à la courbure de l'extrémité des branches de la croix de Malte;
- cette came horizontale présente un cran vertical destiné à coopérer avec deux micro- rupteurs, destinés à inverser le sens de rotation du moteur, et par voie de conséquence, le mouvement de monte et baisse du bras mobile;
- lesdits micro-rupteurs présentent des galets de contact dont la courbure correspond à la courbure du cran vertical taillé sur le bord de la came horizontale;
- le compartiment noir contenant les bacs de traitement est précédé de manière connue par un autre compartiment dit de manipulation, également noir, relié au compartiment noir par des manchons souples noirs, un écran souple noir étant disposé entre les deux compartiments pour assurer l'étanchéité de l'ensemble à la lumière;
- l'ensemble des deux compartiments noirs de traitement et de manipulation est recouvert d'un couvercle unique, articulé sur un bord, équipé d'un moyen de sécurité destiné à empêcher l'ouverture intempestive de ce couvercle lorsque le cycle de développement est engagé.

En d'autres termes, l'appareil selon l'invention se caractérise essentiellement par la combinaison:
- d'une came horizontale rotative permettant d'agiter le bras porte-spire d'un mouvement répété et programmé de haut en bas, et ainsi d'éviter un épuisement du bain au niveau de la spire en cours de développement,
- d'une croix de Malte solidaire de l'embase de fixation du bras, coopérant avec ladite came horizontale entraînée en rotation par un moteur, afin de permettre le passage du bras porte-spire d'un bac à l'autre, lorsque le traitement dans le bac considéré est terminé.

Ainsi, on sépare les phases d'agitation du bras dans un bac déterminé et le déplacement angulaire de ce bras d'un bac à l'autre, ce que ne permet pas de réaliser les dispositifs connus jusqu'alors.

La manière dont l'invention peut être réalisée et las avantages qui en découlent ressortiront mieux de l'exemple de réalisation qui suit donné à titre indicatif et non limitatif.
La figure 1 représente vu de dessus un appareil de développement conforme à l'invention.
La figure 2 montre ce même appareil en coupe.
Les figures 3 et 4 montrent une vue détaillée respectivement de dessus et en coupe du moyen d'animation du bras mobile.
La figure 5 est une vue perspective sommaire de la came de commande du mouvement de monte et baisse du bras.

En se référant aux figures 1 et 2, l'appareil de développement automatique selon l'invention se compose d'une boite (1) en matière plastique moulée (par exemple en PVC ou en polypropylène) formée de deux compartiments noirs, l'un dit de manipulation (2), l'autre dit de traitement (3). Ces deux compartiments (2) et (3) sont fermés par un couvercle unique (4) articulé en (5), bloqué lors du traitement par un verrou de sécurité (6) contre toute ouverture intempestive.

Le compartiment de manipulation (2) présente:
- sur sa face avant, deux manches souples (7), par exemple en un tissu épais noir enduit d'usage courant, terminées aux extrémités par une poignée élastique (8), destinées à recevoir les deux avant-bras du manipulateur,
- et sur la cloison (9) de séparation avec le compartiment de traitement (3), un écran lourd mais souple (10), par exemple une feuille de PVC chargé de noir de carbone, afin d'assurer l'étanchéité de l'ensemble à la lumière.

Le compartiment de commande électrique (11) est placé sous le compartiment de manipulation (2).

Le compartiment de traitement proprement dit (3) se compose de manière connue d'un ensemble de plusieurs bacs élémentaires (12) (ici neuf bacs) disposés côte à côte sur un cercle en couronne, séparés par des cloisons (13). L'ensemble est également en plastique moulé. Chaque bac (voir figure 2) présente de manière connue sur le fond:
- une résistance électrique chaufante (14);
- une arrivée de liquide (15);
- un orifice de vidange (16) relié ou non à un trop plein (17);
- une électro-vanne (18) pour le rejet aux égouts.

Au centre du compartiment (3), et plus précisément des bacs (12), se trouve un bras mobile (20) articulé à son extrémité basse (21) et qui présente à son autre extrémité libre (22) un axe perpendiculaire porte-spire (23) sur lequel viendra se fixer par pincement la spire (24), en acier inoxydable ou en matière plastique, démontable ou non, et d'un type en soi connu pour cette application. La pellicule à développer s'enroule de manière connue en spirale d'Archimède depuis l'extérieur vers l'intérieur de cette spirale (24).

Dans le dispositif représenté aux figures 1 et 2, pour le développement des pellicules couleur, les neuf bacs de traitement (12) contiennent les bains classiques de traitement, à savoir dans l'ordre des aiguilles d'une montre:
- le révélateur,
- le lavage,
- l'inversion, c'est-à-dire le transfert de l'image négative en image positive,
- le révélateur chromogène,
- le conditionneur,
- le blanchiment,
- le fixage,
- le lavage,
- le stabilisant.

Le moyen caractéristique de l'invention apte à animer ce bras (20) se compose (voir figures 3 et 4):
- d'un motoréducteur (30), par exemple à courant continu,
- sur l'axe vertical de rotation (31) de ce moteur (30) est montée une came horizontale (32) (voir figure 5) qui présente une rampe en forme de cloche (33) et un plat (34) sur lequel viennent se loger un manetton vertical excentré (35) et une lunule verticale (36) dont l'axe coïncide avec l'axe de rotation (31);
- un poussoir (37), à extrémités arrondies, libre de se mouvoir verticalement, prenant appui d'une part vers le bas sur la rampe (33) et d'autre part vers le haut sous et dans le bras (20) au voisinage du point d'articulation (21);
- montée folle autour de ce poussoir (37) (voir figure 3), une croix de Malte (38) horizontale dont les branches (60) (ici à neuf branches puisqu'il y a neuf bacs (12)) sont séparées par des rainures (39) à bords parallèles.

De manière connue, le manetton excentré (35) coopère avec ces rainures (39) et la lunule (36) coopère avec le secteur correspondant, située à l'extrémité de chacune des branches de la croix de Malte (38).

Toutes ces pièces sont également en matière plastique moulée, éventuellement, pour les pièces d'usure, en matière plastique chargée de fibres de verre.

Cette croix de Malte (38) est fixée par une vis verticale (50) (voir figure 4) à l'embase horizontale (51) sur laquelle est fixée l'extrémité articulée (21) du bras mobile (20).

La came rotative horizontale (32) (voir figure 5) présente un cran vertical (40) situé au bord et au voisinage du milieu de la partie ascendante (48) de la rampe (33).

La plateforme horizontale (41) disposée sous la came (32) et sur le moteur (30) présente deux microrupteurs diamétralement opposés (42) et (43) avec leur galet de contact (44) et (45). Le micro-rupteur (42) correspond à la position haute du bras (20) et le micro-rupteur (43) à sa position basse.

La courbure du galet (44-45) correspond sensiblement à la courbure du cran vertical (40).

La référence (46) désigne des entretvises et la référence (47) désigne des orifices pour le passage des fils électriques de commande.

Le moteur (30) et les micro-rupteurs (42-43) sont reliés, par des fils électriques passant dans ces passages (47) à un programmateur de commande connu non représenté placé dans la boite (11) de commande électrique, alimenté selon le cas soit par batterie, soit sur secteur; ce programmateur à circuit imprimé transmet toutes les informations au moteur (30) et ainsi commande les différentes fonctions au fur et à mesure du cycle de développement.

L'appareil selon l'invention fonctionne de la manière suivante.

Lorsqu'il désire développer une pellicule, l'opérateur ouvre le couvercle (4), place la pellicule et une spire (24) dans le compartiment (2). Il referme ensuite le couvercle (4). Il enfile alors ses avant-bras dans les manchons (7), puis enfile alors à la main la pellicule sur la spire (24). Cette opération manuelle qui s'effectue dans une boite noire nécessite un entraînement dont les automatismes sont très rapidement acquis, puisque si les bras travaillent dans le noir, en revanche, l'opérateur est en plein jour.

Une fois la pellicule passée sur la spire (24), c'est-à-dire enroulée depuis l'extérieur vers l'intérieur de celle-ci, l'opérateur soulève l'écran (10) et place alors la spire (24) sur l'extrémité porte-spire (23) du bras articulé (20) qui se trouve alors entièrement à droite et en position levée sous l'effet du poussoir (37). Ce poussoir (37) est alors situé sur la partie horizontale (34) de la came rotative (32).

Comme déjà dit, le maintien de cette spire (24) sur le porte-spire (23) s'effectue par un simple pincement radial.

Cette opération manuelle de mise en place étant terminée, l'opérateur retire ses bras des manchons (7) et pousse le bouton de commande générale (52) qui commande l'automatisme de l'opération de développement. Cet enclenchement assure automatiquement le verrouillage (6) du couvercle (4).

En début de cycle, le bras (20) est donc en position levée sous l'effet du poussoir (37) qui prend appui sur (34).

En tournant, le moteur (30) entraîne la came horizontale dans le sens indiqué par la flèche F sur la figure 3. Le manetton (35) s'engage alors dans la rainure voisine (39) située entre deux branches (60) de la croix de Malte (38). En se déplaçant dans cette rainure (39), le manetton (35) fait donc tourner la croix de Malte (38), donc l'ensemble, donc le bras (20), de quarante degrés (écart angulaire entre deux branches voisines de la croix de Malte (38)). Le bras (20) se trouve donc ainsi amené en position haute juste au-dessus du premier bac (12) contenant le révélateur.

Lorsque le poussoir (37) arrive au bord de la partie horizontale (34) de la came (32), il se déplace sur la partie descendante (53) de la rampe (33) (voir figure 5). De ce fait, le bras (20) va se mouvoir verticalement vers le bas. En d'autres termes, le bras (20), donc la spire (24), descend dans le bain contenu dans le bac (12).

Lorsque le poussoir (37) remonte sur la partie ascendante (48) de la rampe (33), le poussoir (37) remonte verticalement, entraînant ainsi le bras (20) vers le haut. Lorsque le galet (44) asocié au micro-rupteur (42) rencontre le cran vertical (40) ménagé dans la came (32), le mouvement de rotation du moteur (30) s'inverse. Le poussoir (37) redescend donc le long de la rampe (48), ce qui plonge à nouveau le bras (20), donc la spire (24) dans le bain. On imprime ainsi au bras (20), et par voie de conséquence à la spire (24), un mouvement de monte et baisse qui provoque une agitation permanente de la spire (24), donc de la pellicule qu'elle porte, dans le bain contenu dans le bac (12). Lorsque le galet (45) du micro-rupteur (43) rencontre le cran vertical (40), le mouvement s'inverse, etc.

La fréquence et la durée de ce mouvement de monte et baisse est fonction de la nature du film à révéler eet du procédé de développement. Cela est commandé par le programmateur qui agit sur le moteur (30).

En fin de mouvement, le manetton (35) s'engage dans la rainure (39) suivante, ce qui transfère le bras (20), donc la spire (24), au bac suivant. Puis le mouvement de monte et baisse, donc l'agitation reprend et ainsi de suite jusqu'au dernier bac (12) contenant le stabilisant.

Pour éviter, lorsque le manetton (35) n'est plus engagé dans la rainure (39) que le bras (20) puisse bouger latéralement, la came (32) porte une lunule (36) dont l'axe coïncide avec l'axe de rotation (31) et dont la courbure externe (61) coïncide avec la courbure (62) de l'extrémité des branches (60) de la croix de Malte (38).

En fin de cycle, le bras (20) reste en position haute (c'est-à-dire poussoir (37) en appui sur la partie horizontale (34) de la came (32)), de manière à pouvoir extraire la bobine développée. Pour ce faire, l'opérateur ouvre le couvercle (4) et peut retirer la spire développée directement en plein jour.

Un ventilateur (49) avec prise d'air extérieur (voir figure 2) permet demettre l'ensemble des trois compartiments (2), (3), (11) en dépression, afin d'éviter les condensations.

A titre indicatif, la durée moyenne d'un cycle de développement pour une pellicule couleur est de:
- quinze minutes pour un film négatif,
- trente minutes pour un film inversible (diapositive).

Le dispositif de développement selon l'invention présente de nombreux avantages par rapport à ceux commercialisés à ce jour. On peut citer:
- la simplicité de construction,
- la rapidité du cycle,
- la facilité de mise en oeuvre, même par des non-professionnels,
- la possibilité de développer des pellicules à la demande,
- la possibilité de modifier le cycle de traitement selon la sensibilité des films à développer.

## Revendications

1. Appareil automatique pour le développement des films photographiques, notamment en couleur, du type comprenant:
- une pluralité de bacs de traitement (12) disposés en couronne dans un compartiment noir (3),
- un bras (20) articulé à sa base (21), disposé au centre de ladite couronne formée par les bacs (12), présentant à son extrémité libre (22) un organe (23) destiné à recevoir la spire (24) sur laquelle est enroulé le film à développer,
- un moteur (30) dont l'axe de rotation vertical (31) entraîne une came horizontale (32) présentant une rampe (33) sur laquelle vient prendre appui l'extrémité d'un poussoir vertical (37) dont l'autre extrémité prend appui sous le bras mobile (20) au voisinage de son axe d'articulation (21),
caractérisé:
- en ce que ladite came horizontale est entraînée dans les deux sens de rotation à une vitesse oscillante dépendante du bac de traitement dans lequel le film est plongé,
- et en ce que la partie supérieure de ladite came horizontale (32) présente un manetton vertical excentré (35), destiné à coopérer avec une croix de Malte (38) montée folle autour d'un poussoir vertical (37), solidaire de l'embase de fixation (51) de l'extrémité articulée (21) du bras mobile (20), ladite croix de Malte (38) présentant un nombre de branches (60) équidistantes égal au nombre des bacs de traitement (12).

2. Appareil selon revendication 1, caractérisé en ce que la came horizontale (32) présente en outre sur sa face supérieure horizontale (34) une lunule verticale (36) dont le centre coïncide avec l'axe de rotation (31) du moteur (30) et dont la courbure extérieure (61) correspond à la courbure (62) de l'extrémité des branches (60) de la croix de Malte (38).

3. Appareil selon l'une des revendications 1 et 2, caractérisé en ce que la came horizontale (32) présente un cran vertical (40) destiné à coopérer avec deux micro-rupteurs (42-43), destinés à inverser le sens de la rotation du moteur (30) et par voie de conséquence, le mouvement de monte et baisse du bras mobile (20).

4. Appareil selon revendication 3, caractérisé en ce que les micro-rupteurs (42-43) présentent des galets de contact (44-45) dont la courbure correspond à la courbure du cran vertical (40).

-5. Appareil selon l'une des revendications 3 et 4, caractérisé en ce que les micro-rupteurs (42-43) et le moteur (30) sont reliés à un programmateur de commande destiné à transmettre toutes les informations au moteur (30).

6. Appareil selon l'une des revendications 1 à 5 du type dans lequel le compartiment noir (3) contenant les bacs de traitement (12) est précédé par un autre compartiment de manipulation (2), relié au compartiment noir par des manchons souples (7) noirs, caractérisé en ce qu'il présente un écran souple noir (10), disposé entre les deux compartiments (2) et (3), pour assurer l'étanchéité de l'ensemble à la lumière.

7. Appareil selon revendication 6, caractérisé en ce que l'ensemble des deux compartiments noirs de traitement (3) et de manipulation (2) est recouvert par un couvercle unique (4) articulé sur un bord en (5), ledit couvercle (4) étant équipé d'un moyen de sécurité (6) destiné à empêcher son ouverture intempestive lorsque le cycle de développement est engagé.

## Patentansprüche

1. Vorrichtung zum automatischen Entwickeln von photographischen Filmen, insbesondere Farbfilmen, mit
- mehreren Behandlungsgefäßen (12), die ringförmig in einer abgeteilten Dunkelkammer (3) angeordnet sind,
- einem an seiner Basis angelenkten, im Zentrum des aus den Behandlungsgefäßen (12) gebildeten Ringes angeordneten Arm (20), der an seinem freien Ende (22) eine Halterung (23) zur Aufnahme des Spiralkörpers (24) aufweist, auf dem der zu entwickelnde Film aufgerollt ist,
- einem Motor (30), dessen vertikale Achse (31) eine horizontale Nockenscheibe (32) antreibt, die eine Rampe (33) aufweist, auf der sich das untere Ende eines vertikalen Stößels (37) abstützt, dessen anderes Ende sich unter dem beweglichen Arm (20) in der Nähe seiner Schwenkachse (21) anlegt,
dadurch gekennzeichnet,
- daß die horizontale Nockenscheibe in beiden Drehrichtungen hin- und hergehend mit einer Geschwindigkeit angetrieben ist, die von dem Behandlungsgefäß abhängt, in das der Film eingetaucht ist,
- daß die Oberseite der horizontalen Nockenscheibe (32) einen vertikalen exzentrischen Zapfen (35) aufweist, der mit einem um den vertikalen Stößel (37) lose angeordneten, mit der Befestigungsplatte (51) des angelenkten Endes (21) des beweglichen Armes (20) fest verbundenen Malteserkreuz (38) zusammenwirkt, das eine mit der Anzahl der Behandlungsgefäße (12) übereinstimmende Zahl von abstandsgleichen Zähnen (60) aufweist.

2. Vorrichtung nach Anspruch 1, dadurch gekennzeichnet, daß die Nockenscheibe (32) auf ihrer horizontalen Oberfläche (34) zusätzlich einen vertikalen, sichelförmigen Vorsprung (36) aufweist, dessen Mittelpunkt mit der Drehachse (31) des Motors (30) zusammenfällt und dessen äußere Krümmung (61) dem Krümmungsradius (62) am Ende der Zähne (60) des Malteserkreuzes (38) entspricht.

3. Vorrichtung nach Anspruch 1 und 2, dadurch gekennzeichnet, daß die Nockenscheibe (32) eine vertikale Einkerbung (40) aufweist, die mit zwei Mikroschaltern (42, 43) zum Umkehren der Drehrichtung des Motors (30) und infolgedessen der Auf- und Abbewegung des Armes (20) zusammenwirkt.

4. Vorrichtung nach Anspruch 3, dadurch gekennzeichnet, daß die Mikroschalter (42, 43) Kontaktrollen (44, 45) aufweisen, deren Krümmung der Krümmung der vertikalen Einkerbung (40) entspricht.

5. Vorrichtung nach einem der Ansprüche 3 und 4, dadurch gekennzeichnet, daß die Mikroschalter (42, 43) und der Motor (30) mit einem Programmsteuergerät verbunden sind, das dazu bestimmt ist, alle Informationen an den Motor (30) zu übermitteln.

6. Vorrichtung nach einem der Ansprüche 1 bis 5, in welcher der die Behandlungsgefäße (12) enthaltenden Dunkelkammer (3) eine Manipulationskammer (2) vorgeschaltet ist, die mit der Dunkelkammer durch geschmeidige schwarze Manschetten (7) verbunden ist, dadurch gekennzeichnet, daß sie eine geschmeidige schwarze Blende (10) aufweist, die zwischen den beiden Kammern (2) und (3) zur Abdichtung des Ganzen gegen das Licht angeordnet ist.

7. Vorrichtung nach Anspruch 6, dadurch gekennzeichnet, daß die Gesamtheit der beiden Dunkelkammern zur Behandlung (3) und zur Manipulation (2) mit einem einzigen Deckel (4) abgedeckt ist, der an einem Rand bei (5) angelenkt ist und der mit einer Sicherheitseinrichtung (6) ausgerüstet ist, die unerwünschtes Öffnen verhindert, sobald der Entwicklungsvorgang eingeleitet ist.

## Claims

1. Automatic apparatus for developing photographic films, specially in color, comprising:
- a plurality of processing tanks (12) arranged in a ring in a light-tight compartment (3);
- an arm (20) articulated on its basis (21), arranged in the center of the said ring formed by tanks (12), and having at its free end (22) a member (23) intended to receive a spool (24) on which the film to be developed is wound;
- a motor (30) whose vertical rotation shaft (31) drives an horizontal cam (32) comprising a ramp portion (33) on which supports the end of a vertical push rod (37), the other end resting below the movable arm (20) in the vicinity of its articulation axis (21);
wherein:
- the said horizontal cam is driven in the two rotating directions to an oscillating speed which is dependent of the processing tank in which the film is plunged;
- and the upper part of the said horizontal cam (32) comprises an exentric vertical crank pin (35) operating to cooperate with a Maltese cross (38) loosely mounted around the vertical push rod (37) rigidly connected to the basis (51) of the articulated end (21) of the movable arm (20), the said Maltese cross (38) having a number of equidistant arms (60) equal to the number of processing tanks (12).

2. Apparatus according to claim 1, wherein the horizontal cam (32) also comprises on its upper horizontal face (34) a vertical lunule (36) whose center coincides with the axis of rotation (31) of the motor (30), said lunule having an external curvature (61) corresponding to the curvature (62) of the end of the arms (60) of the Maltese cross (38).

3. Apparatus according to claims 1 and 2, wherein the horizontal cam (32) comprises a vertical notch (40) intended to cooperate with two microswitchs (42, 43) intended to reserve the rotating direction of the motor (30) and therefore cause the upward and downward movement of the movable arm (20).

4. Apparatus according to claim 3, wherein the microswitchs (42,43) have contact rollers (44,45) whose curvature corresponds to the curvature of the vertical notch (40).

5. Apparatus according to claims 3 and 4, wherein the microswitchs (42, 43) and the motor (30) are connected to a programer intended to transmit informations to the motor (30).

6. Apparatus according to any claim 1 to 5, in which the light-tight compartment (3) comprising the processing tanks (12) is adjacent to a manipulation compartment (2) connected to the light-tight compartment by black flexible sleeves (7), characterized by the fact that it also comprises a flexible black screen (10) located between both compartments (2) and (3), in order to assure the imperviousness to light of the unit.

7. Apparatus according to claim 6 wherein the unit of the two black compartments of processing (3) and of manipulation (2) is closed by a single cover (4) hinged on one edge (5), said cover (4) being equiped with a safety means (6) intended to prevent its undesired opening during the development cycle.
